# EUROPÄISCHE PATENTSCHRIFT

(11) **EP 0 126 451 B1**
(45) Veröffentlichungstag und Bekanntmachung des Hinweises auf die Patenterteilung: **12.11.1986**
(21) Anmeldenummer: 84105659.1
(22) Anmeldetag: 18.05.1984
(51) Int. Cl.: H01F 27/24

(54) **Blechkern aus zwei Teilen und mit drei Schenkeln**
Two-part, three-legged core
Noyau de tôle en deux pièces et à trois branches

(30) Priorität: 20.05.1983 DE 3318370
(43) Veröffentlichungstag der Anmeldung: 28.11.1984
(73) Patentinhaber: Waasner, Bruno, D-8550 Forchheim (DE)
(72) Erfinder: Waasner, Bruno, Dipl. Ing., D-8550 Forchheim (DE); Waasner, Rolf-Dietrich, Dipl. Ing., D-8550 Forchheim (DE)
(74) Vertreter: Böhme, Volker, Dipl.-Ing.

## Beschreibung

Die Erfindung betrifft einen Blechkern, der einerseits gleichsinnig und andererseits wechselseitig aus Blechschnitten geschichtet ist, wobei beim gleichsinnig geschichteten Blechkern die Blechschnitte jeweils zweiteilig ausgebildet sind und drei Schenkel sowie zwei Joche aufweisen. bei denen jeweils der eine Blechteil zwei Außenschenkel und der andere Blechteil ein Joch aufweist, und die beiden Außenschenkel des einen Blechteiles und das Joch des anderen Blechteiles unter gegeneinanderpressen der beiden Blechkernteile in der Blechschnittebene fest miteinander verbunden sind. Wobei jeweils das freie Ende des von dem einen Blechteil gebildeteten Mittelschenkels sowie das von dem anderen Blechteil gebildete Joch mittels eines kurzen Ansatzes und einer Verjüngung zusammenwirken, und der Mittelschenkel nach dem Gegeneinanderpressen der beiden Blechkernteile gegen Bewegungen des freien Mittelschenkel-Endes rechtwinkelig zur Schenkelebene gesichert gehalten ist.

Bei einem bekannten (DE-A-16 13628) Blechkern dieser Art ist der Ansatz am freien Ende des Mittelschenkels zunächst so breit wie der Mittelschenkel, verjüngt sich zum freien Ende hin und ragt in eine Ausnehmung des einen Joches. Die Abmessungen des Ansatzes und der Ausnehmung passen schon vor dem Gegeneinanderpressen genau zueinander. Das freie Ende des Mittelschenkels kann sich in Richtung quer zur Blechebene relativ zum anschließenden Joch bewegen und zwar auch dann, wenn eine Vielzahl von Blechschnitten zu einem gleichsinnig geschichteten Kern zusammengelegt sind. Diese Beweglich- keⁱt wird mit größerer Temperatur größer, weil der Spalt zwischen Mittelschenkel und anschließendem Joch mit wachsender Temperatur größer wird. Die Beweglichkeit ist mit einem erheblichen Brumm verbunden, den man bisher durch Einbringen von Klebstoff zwischen Mittelschenkelende und Joch zu vermeiden sucht. Das Verkleben ist arbeitsaufwendung und verliert bei höheren Temperaturen häufig seine Wirksamkeit.

Aufgabe der Erfindung ist es daher, einen Blechkern der eingangs genannten Art zu schaffen, bei dem die Beweglichkeit des freien Mittelschenkelendes gegenüber dem zugeordneten Joch aufgrund einer durch die Stanzung gegebenen Gestaltung der Blechteile durch das Gegeneinanderpressen der Blechkernteile verhindert ist.

Die Erfindung sieht, diese Aufgabe lösend, einen Blechkern vor, der dadurch gekennzeichnet ist. daß der Ansatz eine kleine schmale Nase ist und die gesicherte Halterung des Mittelschenkels derart erreicht ist, daß bei den Blechschnitten jeweils der Nasenbereich sowie der an diesem anliegende Blechschnittbereich vor dem Gegeneinanderpressen nicht zueinander passende Abmessungen und nach dem Gegeneinanderpressen Verformungen aufweisen.

Der Nasenbereich und der Blechschnittbereich, die aneinanderanliegen, werden beim Gegeneinanderpressen der Blechteile kräftig aneinandergedrückt und etwas verformt, wodurch der Klemmsitz der Nase und damit die Unbeweglichkeit des freien Mittelschenkelendes gewährleistet ist. Ein erfindungsgemäßer Kern zeichnet sich, besonders auch bei höheren Temperaturen, durch stark verminderten Brumm aus.

Es ist denkbar, die Nase am Mittelschenkelende und eine zugehörige Ausnehmung am Joch vorzusehen. Besonders zweckmäßig und vorteilhaft ist es jedoch, wenn bei den Blechschnitten jeweils die Nase am Joch und der zugehörige Blechschnittbereich am Mittelschenkelende vorgesehen ist. Hierbei ergeben sich Ausführungsformen mit besonderen Vorteilen.

Eine besonders zweckmäßige und vorteilhafte Ausführungsform liegt vor, wenn bei den Blechschnitten jeweils das Joch mit Abstand voneinander zwei Nasen aufweist, die an den beiden Eckbereichen des freien Mittelschenkelendes anliegen. Hierbei sind für die Nasen keine Ausnehmungen vorgesehen, sondern klemmen die Nasen das Mittelschenkelende über dessen Breite zwischen sich ein.

Besonders zweckmäßig und vorteilhaft ist es dabei, wenn bei den Blechschnitten jeweils die beiden Nasen an den einander zugewendeten Seiten mit der Verjüngung versehen sind. Die Ecken des Mittelschenkelendes können nun spitz sein oder die durch das Abschneiden bedingte vorspringende Spitze aufweisen. Die Spitze wird beim Einpressen zwischen die Nasen weggeformt.

Besonders zweckmäßig und vorteilhaft ist es auch, wenn die Blechschnitte zur Herstellung eines wechselseitig geschichteten Blechernes angewendet sind, indem die Nasen der Joche in Bezug auf den Blechkern nach außen gerichtet angeordnet sind. Aus Blechschnitten für den erfindungsgemäßen Blechkern lassen sich also ohne Nachteil auch brauchbare wechselseitig geschichtete Kerne herstellen. Die nach außen gerichtete Nase ist beim Zusammenpressen der Blechteile von Vorteil, weil das mit der Nase versehene Jochteil häufig schmaler ist als das mit den Außenschenkel versehene Jochteil, so daß beim Zusammenpressen auf das schmalere Joch- teil kein Druck ausgeübt werden kann. Wenn zwei Nasen mit Abstand voneinander vorgesehen sind, ist die geringere Jochbreite beim Zusammenpressen des Kernes besonders gut kompensiert.

Wenn im Rahmen der Erfindung die Nase in eine Ausnehmung ragt, können die Nase und die Ausnehmung vielerlei verschiedene Gestaltungen aufweisen. Besonders zweckmäßig und vorteilhaft ist es jedoch, wenn bei den Blechschnitten jeweils die Nase abgestumpft ist und in eine spitze Ausnehmung ragt. Eine solche Nase, die z. B. abgerundet ist, quetscht sich sehr gut in die spitze Ausnehmung ein.

Eine besonders zweckmäßig und vorteilhafte Auführungsform liegt auch vor wenn bei den Blechschnitten jeweils die Ausnehmung mittig im stumpfen Mittelschenkelende vorgesehen ist und bei entsprechend mittiger Anordnung der Nase die Ecken des Mittelschenkelendes abgeschrägt sind. Beim Ausstanzen solcher Blechteile werden, die Nase und die Abschrägungen des Mittelschenkelendes gleichzeitig erzeugt.

Es ist entweder die Nase und/oder der damit zusammenwirkende Blechschnittbereich konisch, damit sie ineinander gleiten, wenn die Blechteile zusammengeschoben werden. Die Nasen sind in der Regel konisch. Wenn eines der zusammenwirkenden Teile eine Ecke aufweist. die beim Zusammenpressen verformt wird, so ist das günstig.

Wenn die Erfindung bei einem Transformator verwendet wird, d. h. bei einem Kern, bei dem die Trennfuge zwischen dem Mittelschenkelende und dem zugehörigen Joch klein ist, dann ist bei kleinen Kernen die Höhe der Nase z. B. 0,5/10 bis 2/10 mm, insbesondere 1/10 bis 1,5/10 mm groß. Die Breite der Nase beträgt z. B. 1 mm und ist um ein vielfaches kleiner als die Breite des Mittelschenkels.

Es ist auch möglich, die Erfindung bei Drosseln anzuwenden. Es ist nämlich auch besonders zweckmäßig und vorteilhaft, wenn zwischen dem freien Mittelschenkelende und dem zugehörigen Joch ein deutlicher Luftspalt vorgesehen ist und die klemmend anliegende Nase an einem den Luftspalt überbrückenden Steg sitzt. Hierbei ist der Steg nicht viel breiter als der Fuß der Nase und die Störung der magnetischen Verhältnisse durch den Steg vernachlässigbar gering. Jedoch ist auch bei Drossel aufgrund der Erfindung der Brumm vermindert.

In der Regel wird das freie Mittelschenkelende abgesehen von der Nase stumpf gegen das zugeordnete Joch stoßen, wobei es aber auch möglich ist, daß das Schenkelende in dem Joch liegt. Wichtig ist, daß ohne die Nase und deren Klemmsitz eine Beweglichkeit des freien Schenkelendes rechtwinkelig zur Blechebene und zwar auch im Paket vorliegt. Es ist denkbar, daß das eine Blechteil ein U-Gebilde mit den beiden Außenschenkel und das andere Blechteil ein T-Gebilde ist; in der Regel wird die Erfindung aber an einem EI-Schnitt vorgesehen sein. Das Joch des einen Blechteiles kann zwischen den Außenschenkeln des anderen Blechteiles angeordnet sein oder auf den freien Enden der Außenschenkel aufliegen. Die feste Verbindung der freien Enden der Außenschenkel mit dem Joch des anderen Blechteiles erfolgt z. B. durch Verrastung, Klemmhauben oder Verklebung bei einer Verschweißung ist die Erfindung mit besonderem Vorteil angewendet.

In der Zeichnung sind bevorzugte Ausführungsformen der Erfindung dargestellt und zeigt
Figur 1 eine Draufsicht auf einen Blechschnitt aus zwei Teilen und mit drei Schenkeln,
Figur 2 eine Draufsicht auf einen Ausschnitt eines zweiten Blechschnittes aus zwei Teilen und mit drei Schenkeln, kurz vor dem Aneinanderanlegen der beiden Teile,
Figur 3 eine Draufsicht auf einen Ausschnitt eines dritten Blechschnittes aus zwei Teilen und mit drei Schenkeln,
Figur 4 eine Draufsicht auf einen Ausschnitt eines vierten Blechschnittes aus zwei Teilen und mit drei Schenkeln,
Figur 5 eine Draufsicht auf einen Ausschnitt eines fünften Blechschnittes aus zwei Teilen und mit drei Schenkeln,
Figur 6 eine Draufsicht auf einen Abschnitt eines Blechbandes zum Ausschneiden der Teile eines Blechschnittes aus zwei Teilen und mit drei Schenkeln,
Figur 7 eine Draufsicht auf einen sechsten Blechschnitt aus zwei Teilen und mit drei Schenkeln,
Figur 8 eine Stirnseiten-Ansicht eines Kernes aus den Teilen des Blechschnittes gemäß Fig. 1 in einem gegenüber Fig. 1 vergrößerten Maßstab und
Figur 9 eine Draufsicht auf einen Ausschnitt eines siebten Blechschnittes aus zwei Teilen und mit drei Schenkeln.

Gemäß Fig. 1 ist ein Blechschnitt als EI-Schnitt ausgebildet, dessen Schenkel gleich lang sind und bei dem sich ein 1-Teil über die freien Enden der drei Schenkel erstreckt. Der Blechschnitt besteht aus einem E-förmigen Teil 1, das ein Joch 2, zwei Außenschenkel 3 und einen Mittelschenkel 4 bildet, und einem I-förmigen Teil 5, welches das zweite Joch bildet. Es sind Blechschnitt-Teile zu entsprechenden Paketen geschichtet und ein I-Paket ist gegen ein E-Paket gepreßt. An den Stoßstellen zwischen I-Paket und E-Paket ist an den Außenseiten der Außenschenkel jeweils eine Schweißnaht 6 gezogen, um die Teile zusammenzuhalten. Der Blechschnitt umrahmt zwei rechteckige Fenster 7.

Der Mittelschenkel 4 stößt mit einem stumpfen freien Ende gegen das vom Teil 5 gebildete Joch entlang einer im wesentlichen geradlinigen Trennfuge 8. Die beiden Ecken 9 des freien Endes sind abgeschrägt und liegen an je einer Nase 10 an, die an der inneren Kante des I-Teiles 5 vorgesehen ist. Das freie Ende ist über seine Breite zwischen den beiden Nasen 10 eingespannt. Auf diese reibungsbedingte Weise ist der Mittelschenkel 4 des E-Paketes an Bewegungen rechtwinkelig zur Blechebene relativ zum I-Paket gehindert.

Gemäß Fig. 2 soll ein Mittelschenkel 4 mit einer von vornherein abgerundeten Ecke 9 am freien Ende gegen eine Nase gepreßt werden, die eine spitze Ecke 11 aufweist. Durch das Zusammenpressen der Blechteile wird die Spitze der Ecke 11 weggeformt, d. h. die Nase 10 paßt sich der Rundung der Ecke 9 an.

Fig. 3 verdeutlicht, in welcher Weise eine Ecke 9 eines Mittelschenkels aufgrund des Schnittes zunächst mit einer vorspringenden Spitze 12 versehen ist. Diese Spitze 12 wird beim Zusammenpressen mit einer konischen Nase weggedrückt.

Gemäß Fig. 4 ist ein Joch-Teil 5 mit einer Nase 10 versehen, die an der einem Mittelschenkel 4 zugewendeten Seite abgeschrägt ist. Der Mittelschenkel 4 ist mit einer ausgeprägten spitzen Ecke 11 hergestellt, die beim Zusammenpressen der Kern-Teile weggeformt wird.

Fig. zeigt eine Ausführungsform, bei der nur eine Nase vorgesehen ist, die in eine Ausnehmung 13 ragt. Nase 10 und Ausnehmung sind auf der Mittellinie des Mittelschenkels 4 angeordnet. Die Ausnehmung 13 ist spitz und die Nase 10 ist abgestumpft ausgebildet. Die Nase ist vor dem Zusammenpressen der Teile etwas breiter als die Ausnehmung und sitzt nach dem Zusammenpressen klemmend unter erhöhter Reibung in der Ausnehmung. Die Ecken des freien Endes des Mittelschenkels 4 sind abgeschrägt und zwar so, wie es beim Stanzen der mittigen Nase 10 anfällt, die hier am Joch 5 sitzt.

Fig. 6 erläutert die Stanzung von I-Teilen 5 und I-Teilen 1 aus einem Blechband 14, wobei pro Blechschnitt eine Nase und eine Ausnehmung vorgesehen sind. Das freie Ende des Mittelschenkels des E-Teiles liegt jeweils auf der Verbindungslinie zwischen zwei Nasen 10, auf der mittig ein rautenförmiger Durchbruch 15 gestanzt wird, der die Ausnehmungen in den Mittelschenkeln ergibt.

Fig. zeigt eine Stirnseite eines Kernes, bei dem ein Kernjoch abwechselnd von einem I-Teil 5 und einem E-Teil 1 gebildet ist. Der 1-Teil ist an der Außenseite mit zwei auf Abstand voneinander angeordneten Nasen 10 versehen, welche die äußere Kante der E-Teile nach außen überragen.

Bei der Ausführungsform gemäß Fig. 7 ist ein I-Teil 5 verkürzt ausgebildet und weist ein E-Teil 1 zwei verlängerte Außenschenkel 3 auf, die den I-Teil zwischen sich aufnehmen. Die beiden Blechteile 1, 5 sind durch zwei Schweißnähte 6 aneinander befestigt, die zwischen den Enden des I-Teiles und den freien Enden der Außenschenkel des anderen Blechteiles 1 verlaufen. Zwischen dem freien Ende des Mittelschenkels 4 und dem zugeordneten Joch ist ein deutlicher Luftspalt 16 vorgesehen, wie er bei einem Drosselkern vorliegt. An dem Joch 5 sind zwei Stege 17 vorgesehen, die von der inneren Kante des Joches 5 ausgehen und sich zu dem freien Ende des Mittelschenkels 4 erstrecken. Jeder Steg 17 endet in einer Nase 10 und die beiden Nasen 10 nehmen das freie Ende des Mittelschenkels zwischen sich auf. wie es auch bei dem Blechschnitt gemäß Fig. 1 der Fall ist.

Bei der Ausführungsform gemäß Fig. ist im Joch 5 nahe der Innenkante ein Durchbruch 18 vorgesehen und ist der Blechbereich, der sich zwischen dem Durchbruch und der Innenkante befindet, als Nase 10 nach außen ausgebogen. Wenn die aus den beiden Blechteilen geschichteten Kernteile zusammengedrückt werden, dann wird der ausgebogene Blechbereich 10 zurückgedrückt, bis die Innenkante des Joches und die Kante des freien Endes aneinander anliegen. Auch hier ist die Nase 10 am Mittelschenkel vorgesehen, was bevorzugt ist. Es ist auch möglich. den Durchbruch 18 im Mittelschenkel nahe dessen freien Ende, gegenüber der Nase 10 vorzusehen.

An sich genügt ein Preßsitz, bei dem die Nase unter erhöhter Reibung anliegt. In der Regel weisen aber der Nasenbereich und der Blechschnittbereich, die aneinander anliegen, vor dem Gegeneinanderpressen nicht zueinander passende Abmessungen auf. Es genügt hierzu, wenn entweder die Innenkante des Joches oder die davon anliegende Kante des Mittelschenkels durch Schlag ein oder mehrmals angekerbt ist und die dabei entstehenden zackenartigen feinen Nasen sich in die dagegengepreßte Kante verkrallen und von dieser etwas zurückgedrückt werden.

## Patentansprüche

1. Blechkern, der gleichsinnig aus Blechschnitten geschichtet ist, die jeweils zweiteilig ausgebildet sind und drei Schenkel (3, 4) sowie zwei Joche (2, 5) aufweisen, bei denen jeweils der eine Blechteil (1) zwei Außenschenkel (3) und der andere Blechteil ein Joch (5) aufweist, und die beiden Außenschenkel (3) des einen Blechteiles und das Joch (5) des anderen Blechteiles unter Gegeneinanderpressen der beiden Blechkernteile in der Blechschnittebene fest miteinander verbunden sind, wobei jeweils das freie Ende des von dem einen Blechteil gebildeten Mittelschenkels (4) sowie das von dem anderen Blechteil (5) gebildete Joch mittels eines kurzen Ansatzes und einer Verjüngung zusammenwirken, und der Mittelschenkel (4) nach dem Gegeneinanderpressen der beiden Blechkernteile (1, 5) gegen Bewegungen des freien Mittelschenkel-Endes rechtwinkelig zur Schenkelebene gesichert gehalten ist, dadurch gekennzeichnet, daß der Ansatz eine kleine, schmale Nase (10) ist und die gesicherte Halterung des Mittelschenkels (4) derart erreicht ist, daß bei den Blechschnitten jeweils der Nasenbereich (10) sowie der an diesem anliegende Blechschnittbereich (9, 13) vor dem Gegeneinanderpressen nicht zueinander passende Abmessungen und nach dem Gegeneinanderpressen Verformungen aufweisen.

2. Blechkern nach Anspruch 1, dadurch gekennzeichnet, daß bei den Blechschnitten jeweils die Nase (10) am Joch (5) und der zugehörige Blechschnittbereich (9) am Mittelschenkel (4) - Ende vorgesehen ist.

3. Blechkern nach Anspruch 1 oder 2, dadurch gekennzeichnet, daß bei den Blechschnitten jeweils das Joch (5) mit Abstand voneinander zwei Nasen (10) aufweist, die an den beiden Eckbereichen (9) des freien Mittelschenkel (4) -Endes anliegen (Fig. 1).

4. Blechkern nach Anspruch 3, dadurch gekennzeichnet, daß bei den Blechschnitten jeweils die beiden Nasen (10) an den einander zugewendeten Seiten mit der Verjüngung versehen sind.

5. Blechkern nach Anspruch 1 oder 2, dadurch gekennzeichnet, daß bei den Blechschnitten jeweils die Nase (10) abgestumpft ist und in eine spitzwinkelige Ausnehmung (13) ragt (Fig. 5).

6. Blechkern nach Anspruch 1, 2 oder 5, dadurch gekennzeichnet, daß bei den Blechschnitten jeweils die Ausnehmung (13) mittig im stumpfen Mittelschenkel (4) -Endes vorgesehen ist und bei entsprechend mittiger Anordnung der Nase die Ecken (9) des Mittelschenkel-Endes abgeschrägt sind.

7. Blechkern nach einem der vorhergehenden Ansprüche, dadurch gekennzeichnet, daß bei den Blechschnitten jeweils zwischen dem freien Mittelschenkel (4) -Ende und dem zugehörigen Joch (5) ein ausgeprägter Luftspalt (16) vorgesehen ist und die anliegende Nase (10) an einem den Luftspalt überbrückenden Steg (17) sitzt (Fig. 7).

8. Blechkern nach Anspruch 1 oder 2, dadurch gekennzeichnet, daß bei den Blechschnitten jeweils in dem Joch (5) des einen Blechteiles nahe der dem freien Mittelschenkel (4) -Endes benachbarten Kante ein Durchbruch (18) vorgesehen ist, der zwischen Durchbruch und freier Jochkante befindliche Blechbereich vor dem Gegeneinanderpressen der Blechkernteile als Nase (10) ausgebogen ist und nach dem Gegeneinanderpressen zurückgedrückt ist (Fig. 9).

9. Blechkern aus Blechschnitten gemäß einem der Ansprüche 2-8, jedoch in Abänderung wechselseitig geschichtet, dadurch gekennzeichnet, daß die Nasen (10) der Joche (5) in Bezug auf den Blechkern nach außen gerichtet angeordnet sind (Fig. 8).

## Claims

1. A laminated core made up of electrical sheet-steel laminations in the same direction, each lamination being in two parts and having three limbs (3, 4) and two yokes (2, 5), one part (1) of each yoke having two outer limbs (3) and the other part having a yoke (5) and the two outer limbs of one part and the yoke (5) of the other part being firmly joined together by pressing the two parts in the lamination plane, the free end of each central limb (4) formed by one part and the yoke formed by the other part (5) co-operating via a short projection and a tapering part, and after the two parts have been pressed together the central limb (4) is held at right angles to the limb plane and secured against motion by the free end of the central limb, characterised in that the projection is a small, narrow lug (10) and the central limb (4) is held and secured as follows : the lug region (10) and adjacent region (9,13) of each lamination have non-matching dimensions before being pressed together and are deformed after pressing together.

2. A core according to claim 1, characterised in that the lug (10) of each lamination is provided on the yoke (5) and the associated lamination region (9) is provided at the end of the central limb (4).

3. A core according to claim 1 or 2, characterised in that in each lamination the yoke (5) has two spaced-apart lugs (10) abutting the two corner regions (9) of the free end of the central limb (4). (Fig. 1

4. A core according to claim 3. characterised in that in each lamination the two lugs (10) are tapered on their facing sides.

5. A core according to claim 1 or 2, characterised in that in each lamination the lug (10) is truncated and projects into an acute angled recess (13) (Fig. 5).

6. A core according to claim 1. or 5 characterised in that in each lamination the recess (13) is formed in the centre of the truncated end of the central limb (4) and the corners (9) of the end of the central limb are bevelled when the lug is disposed in the corresponding central position.

7. A core according to any of the preceeding claims, characterised in that in each lamination a considerable air gap (16) is provided between the free end of the central limb (4) and the associated yoke (5) and the adjacent lug (10) rests on a web (17) bridging the air gap (Fig. 7).

8. A core according to claim 1 or 2 characterised in that in each lamination an apperture (18) is formed in the yoke of one part of the lamination near the edge adjacent the free end of the central limb (4), and the part of the lamination between the aperture and the free edge of the yoke is bent into a lug (10) before the parts of the lamination are pressed together and is pressed back after the parts have been pressed together (Fig. 9).

9. A core made up of laminations according to any of claims 2-8 but varying in that the laminations are in alternating directions, characterised in that the lugs (10) of the yokes (5) extend outwards relative to the laminated core (Fig. 8).

## Revendications

1. Noyau feuilleté constitué d'un empilement de même sens de tôles découpées qui sont respectivement conçues en deux pièces et pré. sentent trois branches (3, 4) ainsi que deux traverses (2, 5), dans lesquelles respectivement l'une des pièces en tôle (1) présente deux branches extérieures (3) et l'autre pièce en tôle présente une traverse (5) et dans lesquelles les deux branches extérieures (3) de l'une des pièces en tôle et la traverse (5) de l'autre pièce en tôle sont solidarisées l'une avec l'autre dans le plan des tôles découpées par pressage, l'une contre l'autre, des deux pièces du noyau feuilleté, étant précisé que, respectivement, l'extrémité libre de la branche médiane (4) formée par l'une des pièces en tôle ainsi que la traverse formée par l'autre pièce en tôle (5) collaborent au moyen d'une courte saillie et d'une dépouille, et étant précisé qu'après le pressage, l'une contre l'autre, des deux pièces du noyau feuilleté (1, 5), la branche médiane (4) est maintenue garantie à l'égard des mouvements de l'extrémité libre de la branche médiane perpendiculairement au plan de cette branche, caractérisé en ce que la saillie est un petit talon étroit (10) et en ce que l'on obtient le maintien sûr de la branche médiane (4) par le moyen que, dans les tôles découpées, respectivement, la zone du talon (10) ainsi que la zone de la tôle découpée (9, 13) qui s'appuie contre elle ne présentent pas, avant d'être pressées l'une contre l'autre, des dimensions adaptées l'une à l'autre et, après avoir été pressées l'une contre l'autre, présentent des déformations.

2. Noyau feuilleté selon la revendication 1, caractérisé en ce que dans les tôles découpées, respectivement, le talon (10) qui est sur la traverse (5) et la zone correspondante (9) de la tôle découpée sont prévues à l'extrémité de la branche médiane (4).

3. Noyau feuilleté selon la revendication 1 ou la revendication 2, caractérisée en ce que dans les tôles découpées, respectivement, la traverse (5) présente, à une certaine distance l'un de l'autre, deux talons (10) qui s'appuient contre les deux zones de coin (9) de l'extrémité libre de la branche médiane (4) (figure 1).

4. Noyau feuilleté selon la revendication 3, caractérisé en ce que dans les tôles découpées, respectivement, les deux talons (10) présentent la dépouille sur leurs faces tournées l'une vers l'autre.

5. Noyau feuilleté selon la revendication 1 ou la revendication 2, caractérisé en ce que dans les tôles découpées, respectivement, le talon (10) est tronqué et pénètre dans un évidement (13) à angle aigu (figure 5).

6. Noyau feuilleté selon la revendication 1, 2 ou 5, caractérisé en ce que dans les tôles découpées, respectivement, l'évidement (16) est prévu au milieu, à l'extrémité tronquée de la branche médiane (4) ; et en ce que, pour une disposition médiane correspondante du talon, les coins (9) de l'extrémité de la branche médiane sont chanfreinés.

7. Noyau feuilleté selon l'une des revendications précédentes, caractérisé en ce que dans les tôles découpées, respectivement, entre l'extrémité libre de la branche médiane (4) et la traverse correspondante (5) est prévu un entrefer prononcé (16) ; et en ce que le talon adjacent (10) repose sur une barrette (17) qui ponte l'entrefer (figure 7).

8. Noyau feuilleté selon la revendication 1 ou la revendication 2, caractérisé en ce que dans les tôles découpées, respectivement, dans la traverse (5) de l'une des pièces de tôle, près du bord voisin de l'extrémité libre de la branche médiane (4), est prévue une découpe (8) ; en ce que la zone de tôle qui se trouve entre la découpe et le bord libre de la traverse est cintrée au-dehors, pour former un talon (10) avant que l'on presse l'une contre l'autre les pièces du noyau feuilleté ; et en ce qu'elle est repoussée après cette opération (figure 9).

9. Noyau feuilleté constitué de tôles découpées selon l'une des revendications 2-8, mais empilées alternativement à contresens, caractérisé en ce que les talons (10) des traverses (5) sont disposés dirigés vers l'extérieur par rapport aux noyaux feuilletés (figure 8).
